# EUROPÄISCHE PATENTSCHRIFT

(11) **EP 3 344 377 B1**
(45) Veröffentlichungstag und Bekanntmachung des Hinweises auf die Patenterteilung: **14.08.2019**
(21) Anmeldenummer: 16757563.8
(22) Anmeldetag: 29.08.2016
(51) Int. Cl.: B01F 3/08, B01F 15/00, B01F 3/22

(54) **VORRICHTUNG UND VERFAHREN ZUR HERSTELLUNG EINER LÖSUNG**
DEVICE AND METHOD FOR PRODUCING A SOLUTION
DISPOSITIF ET PROCÉDÉ DE PRODUCTION D'UNE SOLUTION

(30) Priorität: 03.09.2015 DE 102015114766
(43) Veröffentlichungstag der Anmeldung: 11.07.2018
(73) Patentinhaber: Sartorius Stedim Biotech GmbH, 37079 Göttingen (DE)
(72) Erfinder: KRUMBEIN, Franziska, 37136 Ebergötzen (DE); TAPPE, Alexander, 37081 Göttingen (DE)
(74) Vertreter: Schneider, Peter Christian
(86) Internationale Anmeldenummer: PCT/EP2016/001455
(87) Internationale Veröffentlichungsnummer: WO 2017/036589

(56) Entgegenhaltungen:
- EP-A1- 0 650 739
- EP-A1- 2 682 168
- EP-A2- 1 479 428
- DE-A1-102004 054 172
- US-A1- 2013 068 673

## Beschreibung

### Gebiet der Erfindung

Die Erfindung betrifft eine Vorrichtung zur Herstellung einer Lösung aus mindestens einem flüssigen ersten Medium und mindestens einem weiteren zweiten Medium, mit einem ersten Behälter für das flüssige erste Medium und einem zweiten Behälter für das zweite Medium, wobei die Behälter jeweils über eine von einer Prozesssteuerung regelbare Pumpe mit einer Zuleitung eines statischen Mischers verbunden sind, mit einer dem statischen Mischer in Flussrichtung nachgelagerten mit der Prozesssteuerung verbundenen Sensorik, und mit einem dem statischen Mischer in Flussrichtung nachgelagerten Abzweigventil, wobei dem statischen Mischer in Flussrichtung ein Sterilfilter zur Sterilfiltration der Lösung nachgelagert ist.

Die Erfindung betrifft weiter ein Verfahren zur Herstellung einer Lösung aus mindestens einem flüssigen ersten Medium und mindestens einem weiteren zweiten Medium unter Verwendung einer Vorrichtung nach einem der Ansprüche 1 bis 8.

### Stand der Technik

Statische Mischer sind in der Regel Rohre oder Kanäle mit feststehenden Einbauten, die unter Nutzung der Strömungsenergie die Mischung fluider Produktströme bewirken. Gegenüber Mischern mit bewegten Rührorganen haben statische Mischer ein oftmals kleineres Kammervolumen und einen sehr geringen Leistungsbedarf. Statische Mischer sind geschlossene Systeme die weder eine Wartung noch eine Inertisierung brauchen. Das Scale-up Risiko bei statischen Mischern ist wegen der streng definierten Geometrie und Strömungsführung sehr gering.

In heutigen Industrieanwendungen werden statische Mischer vielfach eingesetzt. Zudem ist das Einsatzgebiet von statischen Mischern sehr breit: Vermischen von pumpbaren Flüssigkeiten, Dispergieren und Emulgieren von ineinander unlöslichen Komponenten, Mischen und Homogenisieren von Kunststoffschmelzen, gas/flüssig und flüssig/flüssig Kontaktierung, Materialtransfer, Wärmeübertragung und chemische Reaktionen sind zum Beispiel Einsatzbereiche für die statische Mischer-Technologie.

Aus der JP 2013/071034 A1 ist eine Vorrichtung und ein Verfahren zur Herstellung einer Lösung aus einem flüssigen ersten Medium und einem zweiten Medium bekannt. Ein erster Behälter für das flüssige erste Medium und ein zweiter Behälter für das zweite Medium sind jeweils über eine von einer Prozesssteuerung regelbare Pumpe mit einer Zuleitung eines statischen Mischers verbunden. In Flussrichtung nachgelagert ist der statische Mischer mit einer Sensorik zur Dichtemessung verbunden, die mit der Prozesssteuerung in Verbindung steht. Der Sensorik ist in Flussrichtung ein von der Prozesssteuerung steuerbares Abzweigventil nachgelagert.

Nachteilig dabei ist, dass die Sicherheit, aus mindestens zwei unterschiedlichen Medien eine definiert zusammengesetzte sterile Lösung zu erzeugen, nicht ausreichend sichergestellt ist.

Weiterhin ist aus der DE 101 65 007 B4 eine Filtrationsvorrichtung bekannt, die Filter mit RFID-Tags zur Sicherheitsverbesserung des Filtrationsvorganges aufweist.

Aus der EP 0 650 739 A1 ist eine Vorrichtung gemäß dem Oberbegriff des Anspruchs 1 zur Herstellung einer Lösung aus einem flüssigen ersten Medium und einem weiteren zweiten Medium bekannt, die einen ersten Behälter für das flüssige erste Medium und einen zweiten Behälter für das zweite Medium aufweist. Die Behälter sind jeweils über eine von einer Prozesssteuerung regelbaren Pumpe mit einer Zuleitung eines statischen Mischers verbunden. Weiter weist die Vorrichtung eine mit der Prozesssteuerung verbundene Sensorik und ein dem statischen Mischer in Flussrichtung nachgelagertes Abzweigventil auf, wobei dem statischen Mischer in Flussrichtung ein Sterilfilter nachgelagert ist.

Aus der EP 2 682 168 A1 ist ebenfalls eine Vorrichtung zur Herstellung einer Lösung aus einem flüssigen ersten Medium und einem weiteren zweiten Medium bekannt, die einen ersten Behälter für das flüssige erste Medium und einen zweiten Behälter für das zweite Medium aufweist. Die Behälter sind jeweils über eine Pumpe mit einer Zuleitung eines statischen Mischers verbunden. Weiter weist die Vorrichtung eine Sensorik und ein dem statischen Mischer in Flussrichtung nachgelagertes Abzweigventil auf, wobei dem statischen Mischer in Flussrichtung ein Sterilfilter nachgelagert ist.

Aus der US 2013/0068673 A1 ist ein Sterilfilter mit einem auslesbaren RFID-Tag in dem Informationen über den Sterilfilter gespeichert sind, bekannt.

Auch aus der DE 10 2004 054 172 A1 ist ein Filterelement mit einem Transponder oder RFID-Tag bekannt, dessen gespeicherte Daten ausgelesen werden können. Schließlich ist auch aus der EP 1 479 428 A2 ein Filterelement mit einem Transponder oder RFID-Tag bekannt, dessen gespeicherte Daten ausgelesen werden können.

### Aufgabenstellung

Es ist die Aufgabe der vorliegenden Erfindung, eine Vorrichtung und ein Verfahren anzugeben, mit der/dem mit hoher Sicherheit aus mindestens zwei unterschiedlichen Medien eine definiert zusammengesetzte sterile Lösung erzeugt wird.

### Darlegung der Erfindung

Die Aufgabe bezüglich der Vorrichtung wird in Verbindung mit den Merkmalen des Oberbegriffs von Anspruch 1 dadurch gelöst, dass das Abzweigventil ebenfalls von der Prozesssteuerung steuerbar ist, dass der Sterilfilter einen RFID-Tag aufweist, und dass der RFID-Tag prozessrelevante Daten gespeichert hat, die von der Prozesssteuerung mindestens auslesbar sind, dass die Behälter jeweils einen von der Prozesssteuerung mindestens auslesbaren RFID-Tag aufweisen, in dem weitere prozessrelevante Daten gespeichert sind, und dass der statischen Mischer, die Sensorik und der Sterilfilter mit RFID-Tag ein vorkonfektioniertes Mischsystem mit Sterilkonnektoren als Anschlüssen zur Verbindung mit den Behältern oder mit den den Behältern zugeordneten Pumpen bilden.

Dadurch, dass das Abzweigventil von der Prozesssteuerung ebenfalls steuerbar ist, kann insbesondere im Falle eines einen Grenzwert überschreitenden Mischungsverhältnisses das Abzweigventil geöffnet und die zu verwerfende Lösung abgeleitet werden. Dadurch, dass dem statischen Mischer in Flussrichtung ein Sterilfilter nachgelagert ist, wird sichergestellt, dass die erzeugte Lösung als sterile Lösung ausgebildet ist. Dadurch, dass der Sterilfilter einen RFID-Tag aufweist, der prozessrelevante Daten gespeichert hat, die von der Prozesssteuerung mindestens auslesbar sind, wird es dem Anwender bereits im Vorfeld ermöglicht, eine Prozesskontrolle durchzuführen und Fehlaufbauten zu vermeiden. Unter prozessrelevanten Daten werden dabei Daten verstanden, die die Identität des Filters, den Freigabestatus, die Kompatibilität mit Pufferlösungen und Prüfdaten betreffen.

Durch die dem statischen Mischer in Flussrichtung nachgelagerte Sensorik und deren Verbindung mit der Prozesssteuerung kann das eingestellte Mischungsverhältnis kontrolliert und über die Ansteuerung der Pumpen geregelt werden. Dadurch, dass die Behälter jeweils einen von der Prozesssteuerung mindestens auslesbaren RFID-Tag aufweisen, in dem weitere prozessrelevante Daten gespeichert sind, ergibt sich für eine im Vorfeld durchgeführte Prozesskontrolle eine weiter erhöhte Sicherheit. Insbesondere ist es möglich, die Behälter zu identifizieren und deren Inhalte auf Kompatibilität und Freigabe zu prüfen, so dass Fehlaufbauten vermieden werden können. Dadurch, dass der statische Mischer, die Sensorik und der Sterilfilter mit RFID-Tag ein vorkonfektioniertes Mischsystem bilden, dessen Anschlüsse zur Verbindung mit den Behältern oder mit den den Behältern zugeordneten Pumpen als dem Fachmann bekannte Sterilkonnektoren ausgebildet sind, ist es möglich, das vorkonfektionierte Mischsystem als ein Einwegsystem zur kontinuierlichen Herstellung von Prozessmedien, insbesondere für die Chromatografie, Crossflow-Filtration, Fermentation und Zellkultivierung zu verwenden. Durch den Einsatz von Einwegtechnologien (auch für die anzuschließenden Behälter, sogenannte disposable bags) entfallen für den Anwender aufwendige Reinigungsschritte und die entsprechende Validierung sowie die damit verbundenen hohen Anschaffungskosten. Weiterhin kann durch den Verzicht auf starre Edelstahlkomponenten die Produktionsraumplanung flexibler gestaltet werden. Durch die sterile Prozessführung wird das Kontaminationsrisiko durch hochkonfektionierte sterilisierte Mischsysteme gesenkt.

Bevorzugte Ausführungsformen sind Gegenstand der abhängigen Ansprüche.

Nach einer weiteren Ausführungsform der Erfindung ist ein dritter Behälter für ein drittes Medium über eine von der Prozessteuerung regelbare Pumpe mit der Zuleitung des statischen Mischers verbunden. Damit ist es relativ einfach und sicher möglich, dritte Lösungskomponente der zu mischenden Lösung beizumischen. Zur besseren Kontrolle des herzustellenden Mischungsverhältnisses kann dabei die Sensorik um einen weiteren zu messenden Parameter erweitert werden.

Nach einer weiteren bevorzugten Ausführungsform der Erfindung ist die Sensorik zwischen dem statischen Mischer und dem Sterilfilter angeordnet. Das steuerbare Abzweigventil kann dabei zwischen der Sensorik und dem Sterilfilter angeordnet sein. Soweit die Sensorik dem Sterilfilter in Flussrichtung nachgelagert ist, ist auch das steuerbare Abzweigventil der Sensorik in Flussrichtung nachgelagert.

Nach einer weiteren bevorzugten Ausführungsform der Erfindung ist das Abzweigventil mit einer Abzweigleitung zum Abzweig von Lösung unzureichender Qualität verbunden. Grundsätzlich gilt, dass das steuerbare Abzweigventil der Sensorik in Flussrichtung immer nachgelagert ist, um eine Prüfung vor dem Abzweigventil sicherzustellen. Dabei kann die Abzweigleitung über ein zweites steuerbares Abzweigventil mit einer Rückleitung zu dem ersten Behälter verbunden sein. Bei entsprechender Korrektur der zuzuführenden Komponenten ist es so möglich, dass notwendige Mischungsverhältnis in einem Korrekturvorgang herzustellen.

Die Aufgabe bezüglich des Verfahrens wird durch Anspruch 9 dadurch gelöst, dass folgende Schritte durchgeführt werden:
a) Auslesen und Überprüfen der prozessrelevanten Daten der in dem oder den RFID-Tags gespeicherten Daten durch die Prozesssteuerung,
b) Freigabe und Starten des Mischprozesses,
c) Überwachung der Mischungsparameter über die Sensorik und Regelung des Mischungsverhältnisses durch die Prozesssteuerung über die Pumpen,
d) Freigabe der Lösung bei ausreichender Qualität oder
e) Ableitung der Lösung bei unzureichender Qualität über das Abzweigventil in eine Abzweigleitung.

Durch das erfindungsgemäße Verfahren wird mit hoher Sicherheit aus mindestens zwei unterschiedlichen Flüssigkeiten ein definiert zusammengesetztes steriles Endfluid als Lösung erzeugt. Insbesondere weist das erfindungsgemäße Verfahren die bereits bei der Vorrichtung oben beschriebenen Merkmale und Vorteile auf.

Nach einer bevorzugten Ausführungsform der Erfindung wird bei unzureichender Qualität der Lösung in einem Schritt f) die Lösung aus der Abzweigleitung über eine Rückleitung in den ersten Behälter für das flüssige erste Medium zurückgeführt. Dadurch ist es möglich, die bereits verworfene Lösung noch auf die gewünschte Qualität zu bringen. Grundsätzlich ist es auch möglich, die Lösung aus der Abzweigleitung über eine Rückleitung in einen zusätzlichen Behälter zurückzuführen, der ebenfalls mit dem vorkonfektionierten Mischsystem verbunden ist.

Weitere Merkmale und Vorteile der Erfindung ergeben sich aus der nachfolgenden speziellen Beschreibung und den Zeichnungen.

### Kurzbeschreibung der Zeichnungen

Es zeigen:
- Figur 1:: eine schematische Darstellung einer Vorrichtung mit einem ersten und einem zweiten Behälter und einer zwischen einem statischen Mischer und einem Sterilfilter angeordneten Sensorik,
- Figur 2:: eine schematische Darstellung einer Vorrichtung entsprechend Figur 1, jedoch mit einem dritten Behälter für ein drittes Medium,
- Figur 3:: eine schematische Darstellung entsprechend der Figur 2, bei der die Behälter jeweils einen RFID-Tag aufweisen,
- Figur 4:: eine schematische Darstellung einer weiteren Vorrichtung entsprechend Figur 3, jedoch mit einem zweiten steuerbaren Abzweigventil und mit einer Rückleitung zum ersten Behälter, wobei das erste Abzweigventil zwischen einer Sensorik und einem Sterilfilter angeordnet ist,
- Figur 5:: eine schematische Darstellung einer weiteren Vorrichtung entsprechend Figur 4, wobei die Sensorik und das Abzweigventil in Flussrichtung dem Sterilfilter nachgeordnet sind,
- Figur 6:: eine weitere schematische Darstellung einer Vorrichtung entsprechend der von Figur 3 jedoch mit einem zwischen der Sensorik und dem Sterilfilter angeordneten Abzweigventil und
- Figur 7:: eine schematische Darstellung des Mischers, der Sensorik und des Sterilfilters von Figur 1 als vorkonfektioniertes Mischsystem.

### Beschreibung bevorzugter Ausführungsformen

Eine Vorrichtung 1 zur Herstellung einer Lösung aus mindestens einem flüssigen ersten Medium und mindestens einem weiteren zweiten Medium besteht im Wesentlichen aus einem ersten Behälter 2, einem zweiten Behälter 3, einer ersten Pumpe 4, einer zweiten Pumpe 5, einer Prozesssteuerung 6 und einem vorkonfektionierten Mischsystem 7. Der mit einem flüssigen ersten Medium gefüllte erste Behälter 2 ist mit der in Flussrichtung vorgelagerten ersten Pumpe 4 verbunden. Entsprechend ist der zweite Behälter 3 mit der ihm in Flussrichtung vorgelagerten zweiten Pumpe 5 verbunden. Die Pumpen 4, 5 sind über Steuerleitungen 8 mit der Prozesssteuerung 6 verbunden.

Entsprechend dem Ausführungsbeispiel von Figur 1 und 7 besteht das Mischsystem 7 aus einem statischen Mischer 9, einer dem Mischer 9 in Flussrichtung nachgelagerten Sensorik 10 und einem dem statischen Mischer 9 in Flussrichtung nachgelagerten Sterilfilter 11.

Der statische Mischer 9 weist eine Zuleitung 12 und eine Ableitung 13 auf. Die Sensorik 10 ist entsprechend dem Ausführungsbeispiel von Figur 1 und 7, sowie den Ausführungsbeispiel von Figur 3 zwischen dem statischen Mischer 9 und dem Sterilfilter 11 angeordnet. Die Sensorik 10 kann dabei einen oder mehrere nicht dargestellte Sensoren aufweisen. Mit der Sensorik 10 können einzelne Parameter bestimmt werden. Beispielsweise kann durch die Sensorik 10 die Leitfähigkeit oder der pH-Wert bestimmt werden. Auch kann ein Drucksensor oder ein Volumensensor vorgesehen werden. Die Sensorik 10 ist über eine Signalleitung 14 mit der Prozesssteuerung 6 verbunden.

Der Sterilfilter 11 weist einen RFID-Tag 15 mit einem nicht dargestellten Speicher auf, der von der Prozessteuerung 6 auslesbar ist. In dem Speicher des RFID-Tags 15 sind prozessrelevante Daten (Identität des Filters, Freigabestatus, Kompatibilität mit Pufferlösungen und Prüfdaten) abgelegt und können drahtlos von der Prozesssteuerung 6 ausgelesen werden. Das Mischsystem 7 weist an seinen Anschlussenden bekannte Sterilkonnektoren 16 zum sterilen Verbinden auf. Das Mischsystem 7 weist zum Ableiten verworfener Lösung ein Abzweigventil 17 auf, das über eine weitere Steuerleitung 18 mit der Prozesssteuerung 6 verbunden ist und von der Prozesssteuerung 6 gesteuert wird.

Entsprechend den Ausführungsbeispielen der Figuren 2 bis 6 sind neben dem ersten Behälter 2 und dem zweiten Behältern 3 noch ein dritter Behälter 19 für ein drittes Medium vorgesehen. Entsprechend ist dem dritten Behälter 19 in Flussrichtung eine dritte Pumpe 20 vorgelagert.

Bei dem Ausführungsbeispiel der Figur 3 entspricht das Mischsystem 7' dem Mischsystem 7 des Ausführungsbeispiels der Figur 2. Die Behälter 2", 3" und 19" weisen RFID-Tags 21 auf, die ebenfalls von der Prozesssteuerung 6 auslesbar sind.

In den RFID-Tags 21 sind auf die Behälter 2", 3", 19" bezogene weitere prozessrelevante Daten gespeichert. Insbesondere ist es möglich, die Behälter zu identifizieren und deren Inhalt auf Kompatibilität und Freigabe zu prüfen.

Bei dem Ausführungsbeispiel von Figur 4 weist die Vorrichtung 1''' eine Rückleitung 22 auf, die die Abzweigleitung 23 des Abzweigventils 17 über ein zweites Abzweigventil 24 mit dem Behälter 2''' verbindet. Entsprechend dem Ausführungsbeispiel der Figur 4 ist das Abzweigventil 17 zwischen der Sensorik 10 und dem Sterilfilter 11 angeordnet.

Das Ausführungsbeispiel der Vorrichtung 1'''' von Figur 5 entspricht im Wesentlichen dem Ausführungsbeispiel von Figur 4, jedoch ist die Sensorik 10 dem Sterilfilter 11 in Flussrichtung nachgelagert angeordnet. Entsprechend ist das Abzweigventil 17 der Sensorik 10 in Flussrichtung nachgelagert.

Schließlich entspricht das Ausführungsbeispiel der Figur 6 im Wesentlichen dem Ausführungsbeispiel der Figur 3, jedoch ist das Abzweigventil 17 zwischen der Sensorik 10 und dem Sterilfilter 11 angeordnet.

Entsprechend dem Ausführungsbeispiel der Figur 7 bilden der statische Mischer 9, die Sensorik 10 und der Sterilfilter 11, der den RFID-Tag 15 aufweist, zusammen mit den Sterilkonnektoren 16 als Anschlüsse zur Verbindung mit den Behältern 2, 3 oder mit den den Behältern 2, 3 zugeordneten Pumpen 4, 5 das vorkonfektionierte Mischsystem 7.

Natürlich stellen die in der speziellen Beschreibung diskutierten und in den Figuren gezeigten Ausführungsformen nur illustrative Ausführungsbeispiele der vorliegenden Erfindung dar. Dem Fachmann ist im Lichte der hiesigen Offenbarung ein breites Spektrum von Variationsmöglichkeiten an die Hand gegeben.

### Bezugszeichenliste

- 1, 1', 1", 1''', 1'''': Vorrichtung
- 2, 2", 2''': erster Behälter
- 3, 3": zweiter Behälter
- 4: erste Pumpe
- 5: zweite Pumpe
- 6: Prozesssteuerung
- 7, 7': Mischsystem
- 8: Steuerleitungen
- 9: statischer Mischer von 7
- 10: Sensorik von 7
- 11: Sterilfilter von 7
- 12: Zuleitung von 9
- 13: Ableitung
- 14: Signalleitung von 10
- 15: RFID-Tag von 11
- 16: Sterilkonnektor
- 17: Abzweigventil
- 18: Steuerleitung
- 19, 19": dritter Behälter
- 20: dritte Pumpe
- 21: RFID-Tag von 2", 3", 20"
- 22: Rückleitung
- 23: Abzweigleitung von 17
- 24: zweites Abzweigventil

## Patentansprüche

1. Vorrichtung (1, 1', 1", 1''', 1'''') zur Herstellung einer Lösung aus mindestens einem flüssigen ersten Medium und mindestens einem weiteren zweiten Medium, mit einem ersten Behälter (2, 2", 2''') für das flüssige erste Medium und einem zweiten Behälter (3, 3") für das zweite Medium, wobei die Behälter (2, 2", 2''', 3, 3") jeweils über eine von einer Prozessteuerung (6) regelbare Pumpe (4, 5) mit einer Zuleitung (12) eines statischen Mischers (9) verbunden sind, mit einer dem statischen Mischer (9) in Flussrichtung nachgelagerten mit der Prozesssteuerung (6) verbundenen Sensorik (10), und mit einem dem statischen Mischer (9) in Flussrichtung nachgelagerten Abzweigventil (17), wobei dem statischen Mischer (9) in Flussrichtung ein Sterilfilter (11) zur Sterilfiltration der Lösung nachgelagert ist,
**dadurch gekennzeichnet,**
**dass** das Abzweigventil (17) ebenfalls von der Prozesssteuerung (6) steuerbar ist,dass der Sterilfilter (11) einen RFID-Tag (15) aufweist, und
**dass** der RFID-Tag (15) prozessrelevante Daten gespeichert hat, die von der Prozesssteuerung (6) mindestens auslesbar sind,
**dass** die Behälter (2, 2", 2''' 3, 3", 19, 19") jeweils einen von der Prozesssteuerung (6) mindestens auslesbaren RFID-Tag (15) aufweisen, in dem weitere prozessrelevante Daten gespeichert sind, und
**dass** der statischen Mischer (9), die Sensorik (10) und der Sterilfilter (11) mit RFID-Tag (15) ein vorkonfektioniertes Mischsystem (7, 7') mit Sterilkonnektoren (16) als Anschlüssen zur Verbindung mit den Behältern (2, 2", 2''', 3, 3", 19, 19") oder mit den den Behältern (2, 2", 2''' 3, 3", 19, 19") zugeordneten Pumpen (4, 5, 20) bilden.

2. Vorrichtung nach Anspruch 1,
**dadurch gekennzeichnet,**
**dass** ein dritter Behälter (19, 19") für ein drittes Medium über eine von der Prozessteuerung (6) regelbare Pumpe (4, 5) mit der Zuleitung des statischen Mischers (9) verbunden ist.

3. Vorrichtung nach einem der Ansprüche 1 bis 2,
**dadurch gekennzeichnet,**
**dass** die Sensorik (10) zwischen dem statischen Mischer (9) und dem Sterilfilter (11) angeordnet ist.

4. Vorrichtung nach einem der Ansprüche 1 bis 3,
**dadurch gekennzeichnet,**
**dass** das steuerbare Abzweigventil (17) zwischen der Sensorik (10) und dem Sterilfilter (11) angeordnet ist.

5. Vorrichtung nach einem der Ansprüche 1 bis 4,
**dadurch gekennzeichnet,**
**dass** die Sensorik (10) dem Sterilfilter (11) in Flussrichtung nachgelagert ist.

6. Vorrichtung nach Anspruch,
**dadurch gekennzeichnet,**
**dass** das steuerbare Abzweigventil (17) der Sensorik (10) in Flussrichtung nachgelagert ist.

7. Vorrichtung nach einem der Ansprüche 1 bis 6,
**dadurch gekennzeichnet,**
**dass** das Abzweigventil (17) mit einer Abzweigleitung (23) zum Abzweig von Lösung unzureichender Qualität verbunden ist.

8. Vorrichtung nach Anspruch 7,
**dadurch gekennzeichnet,**
**dass** die Abzweigleitung (23) über ein zweites Abzweigventil (24) mit einer Rückleitung (22) zum ersten Behälter (2''') verbunden ist.

9. Verfahren zur Herstellung einer Lösung aus mindestens einem flüssigen ersten Medium und mindestens einem weiteren zweiten Medium unter Verwendung einer Vorrichtung (1, 1', 1", 1''', 1'''') nach einem der Ansprüche 1 bis 8,
wobei die folgende Schritte durchgeführt werden:
a) Auslesen und Überprüfen der prozessrelevanten Daten der in dem oder den RFID-Tags (15, 21) gespeicherten Daten durch die Prozesssteuerung (6),
b) Freigabe und Starten des Mischprozesses,
c) Überwachung der Mischungsparameter über die Sensorik (10) und Regelung des Mischungsverhältnisses durch die Prozesssteuerung (6) über die Pumpen (4, 5, 20),
d) Freigabe der Lösung bei ausreichender Qualität oder
e) Ableitung der Lösung bei unzureichender Qualität über das Abzweigventil (17) in eine Abzweigleitung (23).

10. Verfahren nach Anspruch 9,
**dadurch gekennzeichnet,**
**dass** bei unzureichender Qualität der Lösung in einem Schritt f) die Lösung aus der Abzweigleitung (23) über eine Rückleitung (22) in den ersten Behälter (2, 2", 2''') für das flüssige erste Medium zurückgeführt wird.

## Claims

1. A device (1, 1', 1", 1''', 1"") for producing a solution of at least one liquid first medium and at least one additional second medium, comprising a first container (2, 2", 2''') for the liquid first medium and a second container (3, 3") for the second medium, wherein each container (2, 2", 2''', 3, 3") is connected to a supply line (12) of a static mixer (9) via a pump (4, 5) which can be regulated by a process controller (6), a sensor device (10), which is connected to the process controller (6) and is arranged downstream of the static mixer (9) in the flow direction, and a branching valve (17), which is arranged downstream of the static mixer (9) in the flow direction, wherein a sterile filter (11) for sterile filtration of the solution is arranged downstream of the static mixer (9) in the flow direction,
**characterised in that**
the branching valve (17) can also be controlled by the process controller (6), that the sterile
filter (11) has an RFID tag (15), and that the RFID tag (15) has process-relevant data stored on it, which data are readable by at least the process controller (6),
that the containers (2, 2", 2''', 3, 3", 19, 19") each have an RFID tag (15) on which are stored additional process-relevant data, which tag is readable at least by the process controller (6), and
that the static mixer (9), the sensor device (10) and the sterile filter (11) with RFID tag (15), form a prefabricated mixing system (7, 7') with sterile connectors (16) as connections to connect to the containers (2, 2", 2''', 3, 3", 19, 19") or to the pumps (4, 5, 20) associated with the containers (2, 2", 2''', 3, 3", 19, 19").

2. The device according to claim 1,
**characterised in that**
a third container (19, 19") for a third medium is connected to the inlet line of the static mixer (9) via a pump (4, 5) that can be regulated by the process controller (6).

3. The device according to any of claims 1 to 2,
**characterised in that**
the sensor device (10) is arranged between the static mixer (9) and the sterile filter (11).

4. The device according to any of claims 1 to 3,
**characterised in that**
the controllable branching valve (17) is arranged between the sensor device (10) and the sterile filter (11).

5. The device according to any of claims 1 to 4,
**characterised in that**
the sensor device (10) is arranged downstream from the sterile filter (11) in the flow direction.

6. The device according to claim 5,
**characterised in that**
the controllable branching valve (17) is arranged downstream from the sensor device (10) in the flow direction.

7. The device according to any of claims 1 to 6,
**characterised in that**
the branching valve (17) is connected to a branching line (23) to divert solution of insufficient quality.

8. The device according to claim 7,
**characterised in that**
the branching line (23) is connected via a second branching valve (24) with a return line (22) to the first container (2''').

9. A method for producing a solution from at least one liquid first medium and at least one additional second medium using a device (1, 1', 1", 1''', 1'''') according to one of the claims 1 to 8, wherein the following steps are carried out:
a) reading and checking the process-relevant data stored in the RFID tag(s) (15, 21) using the process controller (6),
b) releasing and starting the mixing process,
c) monitoring the mixture parameters using the sensor device (10) and regulating the mixture ratio using the process controller (6) via the pumps (4, 5, 20),
d) releasing the solution in the event of a sufficient quality, or
e) discharging the solution into a branching line (23) via the branching valve (17) if the quality is insufficient.

10. The method according to claim 9,
**characterised in that**
in the event the solution is of insufficient quality, that in a step f) the solution is fed back out of the branching line (23) via a return line (22) to the first container (2, 2", 2''') for the liquid first medium.

## Revendications

1. Dispositif (1, 1', 1", 1''', 1"") de production d'une solution à partir d'au moins un premier milieu liquide et d'au moins un deuxième milieu supplémentaire, comprenant un premier récipient (2, 2", 2''') pour le premier milieu liquide et un deuxième récipient (3, 3") pour le deuxième milieu, les récipients (2, 2", 2''', 3, 3") étant respectivement raccordés à une conduite d'alimentation (12) d'un mélangeur statique (9) par le biais d'une pompe (4, 5) réglable par une commande de processus (6), comprenant un système de capteurs (10) raccordé à la commande de processus (6) et placé en aval du mélangeur statique (9) dans la direction d'écoulement, et comprenant une soupape de dérivation (17) placée en aval du mélangeur statique (9) dans la direction d'écoulement, un filtre stérile (11) pour la filtration stérile de la solution étant placé en aval du mélangeur statique (9) dans la direction d'écoulement,
**caractérisé en ce que**
la soupape de dérivation (17) peut également être commandée par la commande de processus (6), **en ce que** le filtre stérile (11) comprend une étiquette RFID (15), et **en ce que** l'étiquette RFID (15) a en mémoire des données pertinentes pour le processus, lesquelles peuvent au moins être lues par la commande de processus (6),
**en ce que** les récipients (2, 2", 2''', 3, 3", 19, 19") comprennent respectivement une étiquette RFID (15) qui peut au moins être lue par la commande de processus (6) et dans laquelle sont en mémoire des données supplémentaires pertinentes pour le processus, et
**en ce que** le mélangeur statique (9), le système de capteurs (10) et le filtre stérile (11) avec étiquette RFID (15) forment un système de mélange préfabriqué (7, 7') avec des connecteurs stériles (16) comme branchements pour le raccordement avec les récipients (2, 2", 2''', 3, 3", 19, 19") ou avec les pompes (4, 5, 20) associées aux récipients (2, 2", 2''', 3, 3", 19, 19").

2. Dispositif selon la revendication 1,
**caractérisé**
**en ce qu'**un troisième récipient (19, 19") pour un troisième milieu est raccordé à la conduite d'alimentation du mélangeur statique (9) par le biais d'une pompe (4, 5) réglable par la commande de processus (6).

3. Dispositif selon l'une des revendications 1 à 2,
**caractérisé**
**en ce que** le système de capteurs (10) est disposé entre le mélangeur statique (9) et le filtre stérile (11).

4. Dispositif selon l'une des revendications 1 à 3,
**caractérisé**
**en ce que** la soupape de dérivation (17) pouvant être commandée est disposée entre le système de capteurs (10) et le filtre stérile (11).

5. Dispositif selon l'une des revendications 1 à 4,
**caractérisé**
**en ce que** le système de capteurs (10) est placé en aval du filtre stérile (11) dans la direction d'écoulement.

6. Dispositif selon la revendication 5,
**caractérisé**
**en ce que** la soupape de dérivation (17) pouvant être commandée est placée en aval du système de capteurs (10) dans la direction d'écoulement.

7. Dispositif selon l'une des revendications 1 à 6,
**caractérisé**
**en ce que** la soupape de dérivation (17) est raccordée à une conduite de dérivation (23) pour la dérivation de la solution de qualité insuffisante.

8. Dispositif selon la revendication 7,
**caractérisé**
**en ce que** la conduite de dérivation (23) est raccordée par le biais d'une deuxième soupape de dérivation (24) à une conduite de retour (22) menant au premier récipient (2''').

9. Procédé de production d'une solution à partir d'au moins un premier milieu liquide et d'au moins un deuxième milieu supplémentaire en utilisant un dispositif (1, 1', 1", 1''', 1'''') selon l'une quelconque des revendications 1 à 8,
les étapes suivantes étant mises en oeuvre :
a) lecture et vérification, par la commande de processus (6), des données pertinentes pour le processus dans les données mises en mémoire dans la ou les étiquettes RFID (15, 21),
b) autorisation et démarrage du processus de mélange,
c) surveillance des paramètres de mélange par le biais du système de capteurs (10) et régulation du rapport de mélange au moyen de la commande de processus (6) par le biais des pompes (4, 5, 20),
d) libération de la solution en cas de qualité suffisante ou
e) dérivation de la solution dans une conduite de dérivation (23) par le biais de la soupape de dérivation (17) en cas de qualité insuffisante.

10. Procédé selon la revendication 9,
**caractérisé**
**en ce que**, en cas de qualité insuffisante de la solution, la solution est, au cours d'une étape f), ramenée par le biais d'une conduite de retour (22) de la conduite de dérivation (23) dans le premier récipient (2, 2", 2''') pour le premier milieu liquide.
